# FASCICULE DE BREVET EUROPEEN

(11) **EP 4 098 165 B1**
(45) Date de publication et mention de la délivrance du brevet: **20.03.2024**
(21) Numéro de dépôt: 22177081.1
(22) Date de dépôt: 02.06.2022
(51) Int. Cl.: A47L 9/02

(54) **SUCEUR D'ASPIRATEUR**
SAUGER EINES STAUBSAUGERS
VACUUM CLEANER NOZZLE

(30) Priorité: 03.06.2021 FR 2105865
(43) Date de publication de la demande: 07.12.2022
(73) Titulaire: SEB S.A., 69130 Ecully (FR)
(72) Inventeur: PHILIPPE, Christelle, 76480 Saint-Pierre-de-Varengeville (FR); PORTELA, Virginie, 27120 Aigleville (FR); ZANNI, Adrien, 27120 Pacy-sur-Eure (FR)
(74) Mandataire: Germain Maureau

(56) Documents cités:
- EP-A1- 2 449 936
- EP-A1- 3 042 597
- WO-A1-2019/114989
- FR-A1- 3 062 562

## Description

### Domaine technique

La présente invention concerne le domaine des aspirateurs équipés d'un suceur d'aspirateur, également nommé tête de succion, permettant d'aspirer des poussières et des déchets présents sur une surface à nettoyer, qui peut par exemple être du carrelage, du parquet, du stratifié, de la moquette ou un tapis.

### Etat de la technique

Le document FR3062562 divulgue un suceur d'aspirateur comprenant :
- une semelle munie d'une face inférieure et d'une cavité d'aspiration débouchant sur la face inférieure,
- une fourche montée articulée sur la semelle par l'intermédiaire d'une liaison pivot avant définissant un axe de pivotement avant qui s'étend transversalement à une direction de déplacement du suceur d'aspirateur,
- deux roues principales destinées à rouler sur une surface à nettoyer, les deux roues principales étant montées mobiles en rotation sur la fourche autour d'un axe de roue qui est sensiblement parallèle à l'axe de pivotement avant, et
- un manchon de raccordement relié fluidiquement à la cavité d'aspiration.

Le manchon de raccordement comporte plus particulièrement une première partie de manchon montée articulée sur la fourche par l'intermédiaire d'une liaison pivot arrière définissant un axe de pivotement arrière qui s'étend parallèlement à l'axe de pivotement avant, et une deuxième partie de manchon à laquelle est destiné à être fixé un tube d'aspiration d'un aspirateur.

Les première et deuxième parties de manchon sont montées mobiles en rotation l'une par rapport autour d'un axe de rotation qui est perpendiculaire aux axes de pivotement avant et arrière. Une telle configuration du manchon de raccordement permet notamment d'améliorer la maniabilité d'un tube d'aspiration fixé au manchon de raccordement, et donc la maniabilité du suceur d'aspirateur précité.

Toutefois, lorsqu'un utilisateur souhaite aspirer des déchets par exemple sous un meuble ou un lit avec un aspirateur équipé d'un tel suceur, un pivotement vers l'arrière du manchon de raccordement, et donc du tube d'aspiration, est limité du fait que la première partie de manchon vient rapidement en contact avec la surface à nettoyer. Ainsi, du fait de l'encombrement en hauteur important du suceur précité, ce dernier suceur précité ne permet pas de pouvoir aisément aspirer des déchets situés sous des meubles ou des lits.

De plus, un tel pivotement vers l'arrière du manchon de raccordement est susceptible, en raison de la masse du tube d'aspiration qui est appliquée sur la fourche, d'induire un soulèvement d'une partie avant de la face inférieure de la semelle, ce qui est préjudiciable à la qualité d'aspiration du suceur.

### Résumé de l'invention

La présente invention vise à remédier à ces inconvénients.

Le problème technique à la base de l'invention consiste notamment à fournir un suceur d'aspirateur qui soit de structure simple et économique, tout en permettant une aspiration efficace et aisée notamment sous des meubles ou des lits.

A cet effet, l'invention a pour objet un suceur d'aspirateur comprenant :
- une semelle munie d'une face inférieure et d'une cavité d'aspiration débouchant sur la face inférieure,
- une fourche montée articulée sur la semelle par l'intermédiaire d'une liaison pivot avant définissant un axe de pivotement avant qui s'étend transversalement à une direction de déplacement du suceur d'aspirateur,
- deux roues principales destinées à rouler sur une surface à nettoyer, les deux roues principales étant montées mobiles en rotation sur la fourche autour d'un axe de roue qui est sensiblement parallèle à l'axe de pivotement avant, et
- un manchon de raccordement auquel est destiné à être fixé un tube d'aspiration d'un aspirateur, le manchon de raccordement étant relié fluidiquement à la cavité d'aspiration.

Le suceur d'aspirateur comporte en outre un organe de liaison reliant mécaniquement le manchon de raccordement à la fourche, l'organe de liaison étant monté articulé sur la fourche par l'intermédiaire d'une liaison pivot centrale définissant un axe de rotation qui s'étend transversalement à l'axe de pivotement avant, et l'axe de roue est sécant avec l'organe de liaison.

Une telle configuration de l'organe de liaison et une telle disposition de la liaison pivot centrale permettent de réduire l'encombrement en hauteur du suceur d'aspirateur lorsqu'un tube d'aspiration fixé au manchon de raccordement est positionné sensiblement horizontalement et à proximité de la surface à nettoyer, et donc de déplacer aisément le suceur d'aspirateur sous des meubles ou des lits.

Une telle configuration de la liaison pivot centrale, associée au montage des roues principales sur la fourche, permet également d'éviter un soulèvement des roues principales lors d'un virage du suceur d'aspiration induit par l'application par l'utilisateur d'un couple sur le tube d'aspiration et/ou par une inclinaison latérale du tube d'aspiration. Ces dispositions permettent ainsi d'assurer un efficacité d'aspiration améliorée.

De plus, le fait que l'axe de roue soit sécant avec l'organe de liaison permet d'améliorer la stabilité du suceur d'aspirateur selon la présente invention.

Le suceur d'aspirateur peut en outre présenter une ou plusieurs des caractéristiques suivantes, prises seules ou en combinaison.

Selon un mode de réalisation de l'invention, la liaison pivot centrale est située entre la liaison pivot avant et l'axe de roue. Une telle disposition de la liaison centrale permet d'éviter un soulèvement d'une partie avant de la face inférieure de la semelle lorsque qu'un tube d'aspiration fixé au manchon de raccordement est pivoté vers l'arrière, et donc d'assurer une efficacité d'aspiration optimale également lors de l'aspiration de déchets situés sous un meuble ou un lit. De plus, une telle disposition de la liaison centrale permet de mieux répartir sur le suceur l'effort vertical induit par la masse du tube d'aspiration, et en particulier d'éviter que cet effort vertical soit appliqué directement sur les roues principales.

Selon un mode de réalisation de l'invention, l'axe de rotation est sensiblement perpendiculaire à l'axe de pivotement avant.

Selon un mode de réalisation de l'invention, lorsque les deux roues principales du suceur d'aspirateur reposent sur une surface horizontale, l'axe de rotation est sensiblement horizontal ou est incliné par rapport à la surface horizontale d'un angle d'inclinaison inférieur à 10°, et par exemple inférieure à 5°. Ces dispositions permettent de faciliter les déplacements du suceur lorsque l'utilisateur exerce une force de poussée sur le suceur via un tube d'aspiration fixé au manchon de raccordement, et ce sans nuire à l'efficacité d'aspiration du suceur.

Selon un mode de réalisation de l'invention, un plan passant par l'axe de pivotement avant et par l'axe de roue est sécant avec l'organe de liaison. Ces dispositions permettent de diminuer encore l'encombrement en hauteur du suceur d'aspirateur selon l'invention.

Selon un mode de réalisation de l'invention, le manchon de raccordement est monté articulé sur l'organe de liaison par l'intermédiaire d'une liaison pivot arrière définissant un axe de pivotement arrière qui est sensiblement parallèle à l'axe de pivotement avant.

Selon un mode de réalisation de l'invention, la liaison pivot centrale est située entre la liaison pivot arrière et la liaison pivot avant. Une telle disposition de la liaison pivot permet d'éviter de réaliser le manchon de raccordement sous forme de coude rigide (cette forme coudée réside alors par exemple dans un conduit de liaison flexible reliant fluidiquement le manchon de raccordement à la cavité d'aspiration), et donc de pouvoir positionner le manchon de raccordement sensiblement horizontalement pour aspirer aisément des déchets sous des meubles.

Selon un mode de réalisation de l'invention, un plan passant par l'axe de pivotement avant et par l'axe de pivotement arrière est sécant avec l'organe de liaison. Ces dispositions permettent de diminuer encore l'encombrement en hauteur du suceur d'aspirateur selon l'invention.

Selon un mode de réalisation de l'invention, lorsque les deux roues principales du suceur d'aspirateur reposent sur une surface horizontale, la distance entre l'axe de pivotement arrière et la surface horizontale est sensiblement identique ou supérieure à la distance entre l'axe de roue et la surface horizontale.

Selon un mode de réalisation de l'invention, l'axe de pivotement arrière correspond sensiblement à l'axe de roue.

Selon un mode de réalisation de l'invention, l'axe de pivotement arrière est décalé vers l'arrière vis-à-vis de l'axe de roue. Une telle disposition de l'axe de pivotement arrière améliore encore la stabilité du suceur d'aspirateur selon la présente invention.

Selon un mode de réalisation de l'invention, la fourche comporte deux bras de fourche montés articulés sur la semelle par l'intermédiaire de la liaison pivot avant, et une partie de liaison reliant les deux bras de fourche l'un à l'autre et s'étendant transversalement aux bras de fourche.

Selon un mode de réalisation de l'invention, chacun des bras de fourche s'étend sensiblement parallèlement à la direction de déplacement du suceur d'aspirateur.

Selon un mode de réalisation de l'invention, la partie de liaison s'étend en dessous de l'organe de liaison. Ces dispositions permettent d'une part de diminuer encore l'encombrement en hauteur du suceur d'aspirateur selon l'invention, et d'autre part de permettre à la fourche de supporter et répartir les efforts de torsion dus aux mouvements de rotation gauche/droite.

Selon un mode de réalisation de l'invention, chacun des bras de fourche comporte une extrémité libre, les extrémités libres des deux bras de fourche comportant respectivement deux ergots qui sont sensiblement coaxiaux et qui font saillie dans une direction transversale aux bras de fourche, les deux ergots formant en partie la liaison pivot avant.

Selon un mode de réalisation de l'invention, la liaison pivot centrale est disposée entre les deux bras de fourche. Ces dispositions permettent de diminuer encore l'encombrement en hauteur du suceur d'aspirateur selon l'invention.

Selon un mode de réalisation de l'invention, l'organe de liaison comporte une partie de montage qui est annulaire et qui est montée mobile en rotation sur la fourche autour de l'axe de rotation.

Selon un mode de réalisation de l'invention, la distance entre la partie de montage et l'axe de pivotement arrière est plus petite que la distance entre la partie de montage et l'axe de pivotement avant. Ces dispositions permettent de répartir la masse du tube d'aspiration plus sur les roues principales que sur la semelle, et donc d'éviter que la semelle ne s'enfonce trop sur un sol mou de type moquette.

Selon un mode de réalisation de l'invention, l'organe de liaison comporte en outre une partie de support sur laquelle est monté articulé le manchon de raccordement.

Selon un mode de réalisation de l'invention, les roues principales sont disposées de part et d'autre de la fourche. Une telle disposition des roues principales réduit encore l'encombrement en hauteur du suceur d'aspirateur selon l'invention.

Selon un mode de réalisation de l'invention, les roues principales sont disposées de part et d'autre de l'organe de liaison. Une telle disposition des roues principales améliore encore la stabilité du suceur d'aspirateur selon l'invention, et réduit encore l'encombrement en hauteur du suceur d'aspirateur selon l'invention.

Selon un mode de réalisation de l'invention, l'axe de pivotement avant est sensiblement perpendiculaire à la direction de déplacement du suceur d'aspirateur.

Selon un mode de réalisation de l'invention, l'axe de rotation est situé en dessous d'un plan passant par l'axe de pivotement avant et l'axe de roue. Une telle disposition de l'axe de rotation améliore encore la stabilité du suceur d'aspirateur selon la présente invention.

Selon un mode de réalisation de l'invention, l'axe de rotation est situé dans un plan longitudinal vertical médian du suceur d'aspirateur.

Selon un mode de réalisation de l'invention, le suceur d'aspirateur comporte un conduit de liaison flexible reliant fluidiquement la cavité d'aspiration au manchon de raccordement.

Selon un mode de réalisation de l'invention, l'organe de liaison délimite un passage dans lequel s'étend le conduit de liaison flexible. De façon avantageuse, la partie de montage s'étend autour du conduit de liaison flexible.

La présente invention concerne en outre un aspirateur domestique, tel qu'un aspirateur traineau, comprenant un suceur d'aspirateur selon l'une quelconques des revendications précédentes.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
La figure 1 est une vue en perspective d'un suceur d'aspirateur selon la présente invention ;
La figure 2 est une vue de côté du suceur d'aspirateur de la figure 1 ;
La figure 3 est une vue de dessous du suceur d'aspirateur de la figure 1 ;
La figure 4 est une vue partielle en perspective du suceur d'aspirateur de la figure 1 ;
La figure 5 est une vue partielle de dessus du suceur d'aspirateur de la figure 1 ;
La figure 6 est une vue en coupe selon la ligne V-V de la figure 5 ;
La figure 7 est une vue partielle en coupe longitudinale du suceur d'aspirateur de la figure 1.

### Description détaillée

Seuls les éléments nécessaires à la compréhension de l'invention sont représentés. Pour faciliter la lecture des dessins, les mêmes éléments portent les mêmes références d'une figure à l'autre.

Les figures 1 à 7 représentent un suceur d'aspirateur 2 comprenant une semelle 3 munie d'une face inférieure 4 destinée à être positionnée de manière attenante à la surface à aspirer durant l'utilisation du suceur d'aspirateur 2.

La semelle 3 est également munie d'une cavité d'aspiration 5 débouchant sur la face inférieure 4. De façon avantageuse, la cavité d'aspiration 5 est allongée et s'étend selon une direction d'extension D1 qui est transversale à une direction de déplacement D2 du suceur d'aspirateur 2, et par exemple perpendiculaire à la direction de déplacement D2.

Le suceur d'aspirateur 2 comprend en outre une fourche 6 comportant deux bras de fourche 7 et une partie de liaison 8 qui relie les deux bras de fourche 7 l'un à l'autre et qui s'étend transversalement aux bras de fourche 7. Chacun des bras de fourche 7 s'étend par exemple sensiblement parallèlement à la direction de déplacement D2 du suceur d'aspirateur 2 et comporte une extrémité libre. Cependant, les bras de fourche 7 pourrait être légèrement inclinés l'un par rapport à l'autre, et par exemple divergés en direction de la semelle 3.

Les deux bras de fourche 7 sont montés articulés sur la semelle 3 par l'intermédiaire d'une liaison pivot avant P1 définissant un axe de pivotement avant X1 qui s'étend perpendiculairement à la direction de déplacement D2 du suceur d'aspirateur 2 et qui est sensiblement horizontal lorsque le suceur d'aspirateur repose sur une surface horizontale. Ainsi, la fourche 6 peut basculer vers l'arrière ou vers l'avant par rapport à la semelle 3, comme l'illustrent respectivement les flèches F1 et F2 sur la figure 6.

Selon le mode de réalisation représenté sur les figures, les extrémités libres des deux bras de fourche 7 comportent respectivement deux ergots 9 qui sont sensiblement coaxiaux et qui font saillie à l'opposé l'un de l'autre et dans une direction transversale aux bras de fourche 7. Les deux ergots 9 sont reçus dans des logements respectifs prévus sur la semelle 3, et forment en partie la liaison pivot avant P1.

Le suceur d'aspirateur 2 comprend également deux roues principales 11, également nommées roues arrière, destinées à rouler sur une surface à nettoyer. Les deux roues principales 11 sont montées mobiles en rotation sur la fourche 6 autour d'un axe de roue A qui est parallèle à l'axe de pivotement avant X1, et qui est donc également sensiblement horizontal lorsque le suceur d'aspirateur 2 repose sur une surface horizontale. De façon avantageuse, les roues principales 11 sont disposées de part et d'autre de la fourche 6, et plus particulièrement de part et d'autre de la partie de liaison 8.

Le suceur d'aspirateur 2 comprend de plus un manchon de raccordement 12 à l'extrémité duquel vient se raccorder un embout d'un tube d'aspiration (non illustré) lui-même raccordé au système d'aspiration d'un aspirateur (non illustré). Diverses variantes d'aspirateurs existent déjà sur le marché et pourront être utilisées avec le suceur d'aspirateur 2 selon l'invention ; ces variantes étant connues de l'homme du métier, elles ne sont pas détaillées dans le présent document.

Le suceur d'aspirateur 2 comprend également un conduit de liaison flexible 13 (voir la figure 4) reliant fluidiquement la cavité d'aspiration 5 au manchon de raccordement 12.

Le suceur d'aspirateur 2 comporte en outre un organe de liaison 14 reliant mécaniquement le manchon de raccordement 12 à la fourche 6. De façon avantageuse, la partie de liaison 8 de la fourche 6 s'étend en dessous de l'organe de liaison 14, et les roues principales 11 sont disposées de part et d'autre de l'organe de liaison 14.

Le manchon de raccordement 12 est plus particulièrement monté articulé sur l'organe de liaison 14 par l'intermédiaire d'une liaison pivot arrière P2 définissant un axe de pivotement arrière X2 qui est parallèle à l'axe de pivotement avant X1. Ainsi, le manchon de raccordement 12 peut basculer vers l'arrière ou vers l'avant par rapport à l'organe de liaison 14, comme l'illustrent respectivement les flèches F3 et F4 sur la figure 6.

Selon le mode de réalisation représenté sur les figures, lorsque les deux roues principales 11 du suceur d'aspirateur 2 reposent sur une surface horizontale, la distance entre l'axe de pivotement arrière X2 et la surface horizontale est supérieure à la distance entre l'axe de roue A et la surface horizontale. Selon le mode de réalisation représenté sur les figures, l'axe de pivotement arrière X2 est légèrement décalé vers l'arrière vis-à-vis de l'axe de roue A. Toutefois, selon une variante de réalisation de l'invention, l'axe de pivotement arrière X2 pourrait correspondre à l'axe de roue A ou être légèrement décalé vers l'avant vis-à-vis de l'axe de roue A. Une telle disposition de l'axe de pivotement arrière X2 permet d'éviter un basculement du suceur lorsqu'un utilisateur exerce une force d'appui sur le tube d'aspiration raccordé au manchon de raccordement 12.

L'organe de liaison 14 est monté articulé sur la fourche 6 par l'intermédiaire d'une liaison pivot centrale P3 définissant un axe de rotation X3 qui s'étend perpendiculairement à l'axe de pivotement avant X1. La liaison pivot centrale P3 est située entre la liaison pivot arrière P2 et la liaison pivot avant P1, et plus particulièrement entre la liaison pivot avant P1 et l'axe de roue A. De façon avantageuse, la liaison pivot centrale P3 est disposée entre les deux bras de fourche 7.

Comme montré plus particulièrement sur la figure 6, lorsque les deux roues principales 11 du suceur d'aspirateur 2 reposent sur une surface horizontale, l'axe de rotation X3 est sensiblement horizontal ou est incliné par rapport à la surface horizontale d'un angle d'inclinaison inférieur à 10°, et par exemple inférieure à 5°.

Comme montré également sur la figure 6, l'axe de roue A est sécant avec l'organe de liaison 14, et un plan passant par l'axe de pivotement avant X1 et par l'axe de roue A est également sécant avec l'organe de liaison 14. De façon avantageuse, l'axe de rotation X3 est situé dans un plan longitudinal vertical médian du suceur d'aspirateur 2. L'axe de rotation X3 peut être situé légèrement au-dessus ou en dessous d'un plan passant par l'axe de pivotement avant X1 et par l'axe de roue A.

Selon le mode de réalisation représenté sur les figures, l'organe de liaison 14 comporte une partie de montage 14.1 qui est annulaire et qui est montée mobile en rotation sur la fourche 6 autour de l'axe de rotation X3, et en outre une partie de support 14.2 sur laquelle est monté articulé le manchon de raccordement 12.

L'organe de liaison 14 délimite un passage 15 dans lequel s'étend le conduit de liaison flexible 13. De façon avantageuse, la partie de montage 14.1 s'étend autour du conduit de liaison flexible 13, et la partie de support 14.2 présente une section transversale globalement en U et s'étend en dessous du conduit de liaison flexible 13.

Le suceur d'aspirateur 2 comprend de plus un organe de guidage 16 qui s'étend transversalement aux bras de fourche 7 et au-dessus de la partie de montage 14.1. L'organe de guidage 16 comporte une partie de guidage qui est arquée, et deux portions d'extrémité qui sont disposées de part et d'autre de l'organe de liaison 14 et qui sont fixées chacune à la fourche 6. La fourche 6 et l'organe de guidage 16 sont configurés pour guider en rotation l'organe de liaison 14 autour de l'axe de rotation X3, et forment ainsi en partie la liaison pivot centrale P3.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Suceur d'aspirateur (2) comprenant :
- une semelle (3) munie d'une face inférieure (4) et d'une cavité d'aspiration (5) débouchant sur la face inférieure (4),
- une fourche (6) montée articulée sur la semelle (3) par l'intermédiaire d'une liaison pivot avant (P1) définissant un axe de pivotement avant (X1) qui s'étend transversalement à une direction de déplacement (D2) du suceur d'aspirateur (2),
- deux roues principales (11) destinées à rouler sur une surface à nettoyer, les deux roues principales (11) étant montées mobiles en rotation sur la fourche (6) autour d'un axe de roue (A) qui est sensiblement parallèle à l'axe de pivotement avant (X1), et
- un manchon de raccordement (12) auquel est destiné à être fixé un tube d'aspiration d'un aspirateur, le manchon de raccordement (12) étant relié fluidiquement à la cavité d'aspiration (5),
**caractérisé en ce que** le suceur d'aspirateur (2) comporte en outre un organe de liaison (14) reliant mécaniquement le manchon de raccordement (12) à la fourche (6), l'organe de liaison (14) étant monté articulé sur la fourche (6) par l'intermédiaire d'une liaison pivot centrale (P3) définissant un axe de rotation (X3) qui s'étend transversalement à l'axe de pivotement avant (X1), et **en ce que** l'axe de roue (A) est sécant avec l'organe de liaison (14).

2. Suceur d'aspirateur (2) selon la revendication 1, dans lequel la liaison pivot centrale (P3) est située entre la liaison pivot avant (P1) et l'axe de roue (A).

3. Suceur d'aspirateur (2) selon la revendication 1 ou 2, dans lequel l'axe de rotation (X3) est sensiblement perpendiculaire à l'axe de pivotement avant (X1).

4. Suceur d'aspirateur (2) selon l'une quelconque des revendications 1 à 3, dans lequel, lorsque les deux roues principales (11) du suceur d'aspirateur (2) reposent sur une surface horizontale, l'axe de rotation (X3) est sensiblement horizontal ou est incliné par rapport à la surface horizontale d'un angle d'inclinaison inférieur à 10°, et par exemple inférieure à 5°.

5. Suceur d'aspirateur (2) selon l'une quelconque des revendications 1 à 4, dans lequel un plan passant par l'axe de pivotement avant (X1) et par l'axe de roue (A) est sécant avec l'organe de liaison (14).

6. Suceur d'aspirateur (2) selon l'une quelconque des revendications 1 à 5, dans lequel le manchon de raccordement (12) est monté articulé sur l'organe de liaison (14) par l'intermédiaire d'une liaison pivot arrière (P2) définissant un axe de pivotement arrière (X2) qui est sensiblement parallèle à l'axe de pivotement avant (X1).

7. Suceur d'aspirateur (2) selon la revendication 6, dans lequel l'axe de pivotement arrière (X2) est décalé vers l'arrière vis-à-vis de l'axe de roue (A).

8. Suceur d'aspirateur (2) selon l'une quelconque des revendications 1 à 7, dans lequel la fourche (6) comporte deux bras de fourche (7) montés articulés sur la semelle (3) par l'intermédiaire de la liaison pivot avant (P1), et une partie de liaison (8) reliant les deux bras de fourche (7) l'un à l'autre et s'étendant transversalement aux bras de fourche (7).

9. Suceur d'aspirateur (2) selon la revendication 8, dans lequel la partie de liaison (8) s'étend en dessous de l'organe de liaison (14).

10. Suceur d'aspirateur (2) selon la revendication 8 ou 9, dans lequel chacun des bras de fourche (7) comporte une extrémité libre, les extrémités libres des deux bras de fourche (7) comportant respectivement deux ergots (9) qui sont sensiblement coaxiaux et qui font saillie dans une direction transversale aux bras de fourche (7), les deux ergots (9) formant en partie la liaison pivot avant (P1).

11. Suceur d'aspirateur (2) selon l'une quelconque des revendications 8 à 10, dans lequel la liaison pivot centrale (P3) est disposée entre les deux bras de fourche (7).

12. Suceur d'aspirateur (2) selon l'une quelconque des revendications 1 à 11, dans lequel l'organe de liaison (14) comporte une partie de montage (14.1) qui est annulaire et qui est montée mobile en rotation sur la fourche (6) autour de l'axe de rotation (X3).

13. Suceur d'aspirateur (2) selon l'une quelconque des revendications 1 à 12, dans lequel les roues principales (11) sont disposées de part et d'autre de la fourche (6).

14. Suceur d'aspirateur (2) selon l'une quelconque des revendications 1 à 13, dans lequel les roues principales (11) sont disposées de part et d'autre de l'organe de liaison (14).

15. Aspirateur domestique comprenant un suceur d'aspirateur (2) selon l'une quelconques des revendications précédentes.

## Patentansprüche

1. Staubsaugerdüse (2), umfassend:
- eine Sohle (3), die mit einer Unterseite (4) und einem Saughohlraum (5) ausgestattet ist, der an der Unterseite (4) mündet,
- eine Gabel (6), die mittels einer vorderen Schwenkverbindung (P1), die eine vordere Schwenkachse (X1) definiert, welche sich quer zu einer Bewegungsrichtung (D2) der Staubsaugerdüse (2) erstreckt, gelenkig an der Sohle (3) montiert ist,
- zwei Haupträder (11), die dazu bestimmt sind, auf einer zu reinigenden Fläche zu rollen, wobei die zwei Haupträder (11) um eine Radachse (A), die im Wesentlichen parallel zur vorderen Schwenkachse (X1) ist, drehbeweglich an der Gabel (6) montiert sind, und
- einen Anschlussstutzen (12), an dem ein Saugrohr eines Staubsaugers befestigt werden soll, wobei der Anschlussstutzen (12) strömungstechnisch mit dem Saughohlraum (5) verbunden ist,
**dadurch gekennzeichnet, dass** die Staubsaugerdüse (2) weiter ein Verbindungsorgan (14) umfasst, das den Anschlussstutzen (12) mechanisch mit der Gabel (6) verbindet, wobei das Verbindungsorgan (14) mittels einer zentralen Schwenkverbindung (P3), die eine Drehachse (X3) definiert, welche sich quer zur vorderen Schwenkachse (X1) erstreckt, gelenkig an der Gabel (6) montiert ist, und dadurch, dass die Radachse (A) das Verbindungsorgan (14) schneidet.

2. Staubsaugerdüse (2) nach Anspruch 1, wobei sich die zentrale Schwenkverbindung (P3) zwischen der vorderen Schwenkverbindung (P1) und der Radachse (A) befindet.

3. Staubsaugerdüse (2) nach Anspruch 1 oder 2, wobei die Drehachse (X3) im Wesentlichen senkrecht zur vorderen Schwenkachse (X1) ist.

4. Staubsaugerdüse (2) nach einem der Ansprüche 1 bis 3, wobei, wenn die zwei Haupträder (11) der Staubsaugerdüse (2) auf einer horizontalen Fläche ruhen, die Drehachse (X3) im Wesentlichen horizontal ist oder in Bezug auf die horizontale Fläche um einen Neigungswinkel von weniger als 10°, und zum Beispiel weniger als 5°, geneigt ist.

5. Staubsaugerdüse (2) nach einem der Ansprüche 1 bis 4, wobei eine durch die vordere Schwenkachse (X1) und durch die Radachse (A) verlaufende Ebene das Verbindungsorgan (14) schneidet.

6. Staubsaugerdüse (2) nach einem der Ansprüche 1 bis 5, wobei der Anschlussstutzen (12) mittels einer hinteren Schwenkverbindung (P2), die eine hintere Schwenkachse (X2) definiert, welche im Wesentlichen parallel zur vorderen Schwenkachse (X1) ist, gelenkig am Verbindungsorgan (14) montiert ist.

7. Staubsaugerdüse (2) nach Anspruch 6, wobei die hintere Schwenkachse (X2) gegenüber der Radachse (A) nach hinten versetzt ist.

8. Staubsaugerdüse (2) nach einem der Ansprüche 1 bis 7, wobei die Gabel (6) zwei Gabelarme (7), die mittels der vorderen Schwenkverbindung (P1) gelenkig an der Sohle (3) montiert sind, und einen Verbindungsteil (8) umfasst, der die zwei Gabelarme (7) miteinander verbindet und sich quer zu den Gabelarmen (7) erstreckt.

9. Staubsaugerdüse (2) nach Anspruch 8, wobei sich der Verbindungsteil (8) unter dem Verbindungsorgan (14) erstreckt.

10. Staubsaugerdüse (2) nach Anspruch 8 oder 9, wobei jeder der Gabelarme (7) ein freies Ende umfasst, wobei die freien Enden der zwei Gabelarme (7) jeweils zwei Zapfen (9) umfassen, die im Wesentlichen koaxial sind und die in einer Richtung quer zu den Gabelarmen (7) vorspringen, wobei die zwei Zapfen (9) zum Teil die vordere Schwenkverbindung (P1) bilden.

11. Staubsaugerdüse (2) nach einem der Ansprüche 8 bis 10, wobei die zentrale Schwenkverbindung (P3) zwischen den zwei Gabelarmen (7) angeordnet ist.

12. Staubsaugerdüse (2) nach einem der Ansprüche 1 bis 11, wobei das Verbindungsorgan (14) einen Montageteil (14.1) umfasst, der ringförmig ist und der um die Drehachse (X3) drehbeweglich an der Gabel (6) montiert ist.

13. Staubsaugerdüse (2) nach einem der Ansprüche 1 bis 12, wobei die Haupträder (11) beiderseits der Gabel (6) angeordnet sind.

14. Staubsaugerdüse (2) nach einem der Ansprüche 1 bis 13, wobei die Haupträder (11) beiderseits des Verbindungsorgans (14) angeordnet sind.

15. Haushaltsstaubsauger, der eine Staubsaugerdüse (2) nach einem der vorstehenden Ansprüche umfasst.

## Claims

1. A vacuum cleaner nozzle (2) comprising:
- a sole (3) provided with a lower face (4) and a suction cavity (5) opening onto the lower face (4),
- a fork (6) hingedly mounted on the sole (3) via a front pivot connection (P1) defining a front pivot axis (X1) which extends transversely to a direction of displacement (D2) of the vacuum cleaner nozzle (2),
- two main wheels (11) intended to roll on a surface to be cleaned, the two main wheels (11) being movably mounted in rotation on the fork (6) about a wheel axis (A) which is substantially parallel to the front pivot axis (X1), and
- a coupling sleeve (12) to which a suction tube of a vacuum cleaner is intended to be attached, the coupling sleeve (12) being fluidly connected to the suction cavity (5),
**characterized in that** the nozzle vacuum cleaner (2) further includes a connecting member (14) mechanically connecting the coupling sleeve (12) to the fork (6), the connecting member (14) being hingedly mounted on the fork (6) via a central pivot connection (P3) defining an axis of rotation (X3) which extends transversely to the front pivot axis (X1), and **in that** the wheel axis (A) is intersecting with the connecting member (14).

2. The vacuum cleaner nozzle (2) according to claim 1, wherein the central pivot connection (P3) is located between the front pivot connection (P1) and the wheel axis (A).

3. The vacuum cleaner nozzle (2) according to claim 1 or 2, wherein the axis of rotation (X3) is substantially perpendicular to the front pivot axis (X1).

4. The vacuum cleaner nozzle (2) according to any one of claims 1 to 3, wherein, when the two main wheels (11) of the vacuum cleaner nozzle (2) rest on a horizontal surface, the axis of rotation (X3) is substantially horizontal or is inclined relative to the horizontal surface by an angle of inclination less than 10°, and for example less than 5°.

5. The vacuum cleaner nozzle (2) according to any one of claims 1 to 4, wherein a plane passing through the front pivot axis (X1) and through the wheel axis (A) is intersecting with the connecting member (14).

6. The vacuum cleaner nozzle (2) according to any one of claims 1 to 5, wherein the coupling sleeve (12) is hingedly mounted on the connecting member (14) via a rear pivot connection (P2) defining a rear pivot axis (X2) which is substantially parallel to the front pivot axis (X1).

7. The vacuum cleaner nozzle (2) according to claim 6, wherein the rear pivot axis (X2) is offset rearwardly with respect to the wheel axis (A).

8. The vacuum cleaner nozzle (2) according to any one of claims 1 to 7, wherein the fork (6) includes two fork arms (7) hingedly mounted on the sole (3) via the connection front pivot (P1), and a connecting part (8) connecting the two fork arms (7) to each other and extending transversely to the fork arms (7).

9. The vacuum cleaner nozzle (2) according to claim 8, wherein the connecting part (8) extends below the connecting member (14).

10. The vacuum cleaner nozzle (2) according to claim 8 or 9, wherein each of the fork arms (7) includes a free end, the free ends of the two fork arms (7) respectively including two lugs (9) which are substantially coaxial and which project in a direction transverse to the fork arms (7), the two lugs (9) partly forming the front pivot connection (P1).

11. The vacuum cleaner nozzle (2) according to any one of claims 8 to 10, wherein the central pivot connection (P3) is arranged between the two fork arms (7).

12. The vacuum cleaner nozzle (2) according to any one of claims 1 to 11, wherein the connecting member (14) includes a mounting part (14.1) which is annular and which is movably mounted in rotation on the fork (6) about the axis of rotation (X3).

13. The vacuum cleaner nozzle (2) according to any one of claims 1 to 12, wherein the main wheels (11) are arranged on either side of the fork (6).

14. The vacuum cleaner nozzle (2) according to any one of claims 1 to 13, wherein the main wheels (11) are arranged on either side of the connecting member (14).

15. A domestic vacuum cleaner comprising a vacuum cleaner nozzle (2) according to any one of the preceding claims.
